# EUROPÄISCHE PATENTSCHRIFT

(11) **EP 0 774 576 B1**
(45) Veröffentlichungstag und Bekanntmachung des Hinweises auf die Patenterteilung: **02.02.2000**
(21) Anmeldenummer: 96115801.1
(22) Anmeldetag: 02.10.1996
(51) Int. Cl.: F02F 1/38

(54) **Flüssigkeitsgekühlter Zylinderkopf für eine mehrzylindrige Brennkraftmaschine**
Liquid cooled internal combustion engine cylinder head
Culasse à refroidissement liquide pour moteur à combustion interne multicylindre

(30) Priorität: 15.11.1995 DE 19542492
(43) Veröffentlichungstag der Anmeldung: 21.05.1997
(73) Patentinhaber: DaimlerChrysler AG, 70567 Stuttgart (DE)
(72) Erfinder: Dohn, Michael, 74372 Sersheim (DE); Rau, Erhard, 73235 Weilheim (DE)

(56) Entgegenhaltungen:
- DE-A- 3 710 630
- DE-A- 4 100 459
- DE-A- 4 311 648
- FR-A- 2 655 381
- GB-A- 2 175 046

## Beschreibung

Die Erfindung bezieht sich auf einen flüssigkeitsgekühlten Zylinderkopf für eine mehrzylindrige Brennkraftmaschine gemäß dem Oberbegriff des Hauptanspruchs 1.

Aus der DE 41 00 459 A1 ist ein gattungsgemäßer Zylinderkopf bekannt. Der aus einem Gußstück hergestellte, flüssigkeitsgekühlte Zylinderkopf einer mehrzylindrigen Brennkraftmaschine besitzt einen Kühlwasserraum, der von einem Zylinderkopfboden, einem mit Abstand darüberliegenden Mitteldeck und seitlichen Außenwänden begrenzt wird. Der Kühlwasserraum ist durch Doppelrippen in jeweils einem Brennraum zugeordnete Kühlwasserraumabschnitte gegliedert, in denen unter anderem Gaswechselkanäle und Kammern zur Aufnahme von Einspritzdüsen oder Zündkerzen angeordnet sind. Durch im Zylinderkopfboden eingebrachte Kühlmitteldurchtrittsöffnungen (Kühlwasserzulauf) wird Kühlwasser aus dem Kurbelgehäuse in den in Kühlwasserraumabschnitte gegliederten Kühlwasserraum des Zylinderkopfes eingeleitet, welches den Kühlwasserraum sowohl quer als auch vertikal durchstömt.

Zum allgemeinen technischen Hintergrund wird noch auf die DE 38 19 655 C1 und die DE 41 16 943 C1 verwiesen.

Es ist die Aufgabe der Erfindung einen Zylinderkopf derart auszubilden, daß eine vereinfachte und damit kostengünstigere Herstellung und gleichzeitig eine verbesserte Kühlung des Zylinderkopfes gewährleistet ist.

Diese Aufgabe wird erfindungsgemäß durch die im Kennzeichen des Patentanspruchs 1 gegebenen Merkmale gelöst.

Brennkraftmaschinen mit verhältnismäßig kleinen Brennräumen haben sehr schmale Bereiche, wie beispielsweise zwischen der Zündkerzenkammer und dem Auslaßkanal. Um auch solche thermisch hoch belasteten Bereiche sinnvoll kühlen zu können ist der erfindungsgemäße Zylinderkopf derart ausgebildet, daß die Kühlung eines solchen Bereiches von der Kühlung des übrigen Hauptwasserraumes abgetrennt ist. Im Bereich des Hauptwasserraumes ist eine von der Auslaßseite des Zylinderkopfes her ausgeführte und in Querrichtung verlaufende Kühlwasserbohrung vorgesehen, die durch einen Kühlwasserzulauf mit dem Kühlwassermantel des Kurbelgehäuses verbunden ist. Die Kühlwasserbohrung mündet in einem schmalen Bereich zwischen Auslaßventil und Kammer der Zündkerze, kann aber prinzipiell auch woanders liegen. Da die Kühlung des schmalen Bereiches von der Kühlung des übrigen Hauptwasserraumes getrennt ist, ist unabhängig von der Kühlung des übrigen Hauptwasserraumes eine gezielte Kühlung des relativ schmalen Bereichs zwischen Auslaßkanal und Zündkerzenkammer möglich. Das in den Kühlwasserzulauf eingesteuerte Wasser muß den Weg durch die Kühlwasserbohrung nehmen. Der Kühlwasserraum des Zylinderkopfes wird durch zwei voneinander getrennte Wasserkerne hergestellt. Der Hauptwasserraum wird vom sogenannten Hauptwasserkern gebildet. Der Kühlwasserzulauf für die getrennte Versorgung des schmalen Bereiches zwischen Auslaßventil und Zündkerzenkammer wird durch den Zusatzwasserkern gebildet. Die Kühlwasserbohrung wird anschließend gebohrt.

Ein weiterer Vorteil der Erfindung liegt in der vereinfachten und dadurch kostengünstigeren Herstellung des aus einem Gußstück hergestellten Zylinderkopfes, da der Kühlwasserzulauf durch Gießen gebildet wird und damit ein Bohrvorgang entfällt. Das Gießen erlaubt eine freie Gestaltung des Kühlwasserzulaufs. Eine Ausnutzung des Profils als "kleiner Kühlwasserraum" ist möglich. Gleichzeitig wird eine verbesserte Kühlung des Zylinderkopfes erreicht, da eine gezielte, d.h. über Bohrungen in der Dichtung abstimmbare Kühlung ausgewählter Bereiche erreicht werden kann. Der Kühlwasserzulauf bildet den zusätzlichen "kleinen Kühlwasserraum" innerhalb des Kühlwasserraums des Zylinderkopfes und dient gleichzeitig zur direkten Kühlung eines Gaswechselkanals oder auch anderer Einbauten.

Die Ausgestaltung der Erfindung nach Anspruch 2 führt zu einer individuellen Gestaltung des Zulaufs und dadurch zu einer Beeinflussung der partiell gewünschten Kühlwassermenge. Der Wasserdurchsatz durch die Kühlwasserbohrung kann durch die Aufteilung des Gießkerns in getrennte Wasserkerne über entsprechend gewählte Wasserdurchschnittsquerschnitte, beispielsweise in der Zylinderkopfdichtung, bedarfsgerecht abgestimmt werden.

Weitere Ausgestaltungen der Erfindung gehen aus der Beschreibung hervor.

Ein Ausführungsbeispiel der Erfindung ist im folgenden in zwei Zeichnungen mit weiteren Einzelheiten näher erläutert, und zwar zeigen:
- Fig. 1: einen erfindungsgemäßen Zylinderkopf in einer Ansicht von unten und einen Kühlwasserraum des Zylinderkopfes in einem Teilschnitt und
- Fig. 2: einen Teilschnitt durch einen Kühlwasserzulauf und eine Kühlwasserbohrung gemäß der Linie I-I aus Fig. 1.

Ein Zylinderkopf 1 für eine hier nicht näher dargestellte mehrzylindrige Brennkraftmaschine besteht aus einem einteiligen Gußstück mit einem Zylinderkopfboden 2 und den von diesem nach oben bis zu einer nicht dargestellten Deckeltrennebene, zur Auflage einer Zylinderkopfhaube, abführenden längsseitigen Außenwänden 3, 4 und stirnseitigen Außenwänden 5, 6.

Zusammen mit dem Zylinderkopfboden 2 umschließen die Außenwände 3 bis 6 und die durch eine mit Abstand vom Zylinderkopfboden 2 angeordnete, nicht dargestellte Zylinderkopfdecke einen Kühlwasserraum 7.

Der Zylinderkopfboden 2 besitzt für jeden Zylinder einen als Vertiefung ausgestalteten Brennraum 8, welcher zwei Mündungsöffnungen 9, 10 pro Zylinder aufweist und zwei weitere in den Brennraum 8 führende Öffnungen 11, 12 von Kammern 13, 14 zur Aufnahme von Zündkerzen, Einspritzdüsen oder dergleichen. Von den Mündungsöffnungen 9, 10 gehen Ventilkanäle 15, 16 ab, welche den Kühlwasserraum 7 bis zu den längsseitigen Außenwänden 3, 4 durchsetzen. Der dabei von der Mündungsöffnung 9 zur Außenwand 3 abführende Ventilkanal 15 bildet den Einlaßkanal und der von der Mündungsöffnung 10 zur Außenwand 4 abführende Ventilkanal 16 bildet den Auslaßkanal. Die V-förmig zueinander stehenden Kammern 13, 14 durchsetzen den Kühlwasserraum 7 in Richtung zur Zylinderkopfdecke. Durch im Zylinderkopfboden 2 mit Abstand um den Brennraum 8 angeordnete Einlaßöffnungen 17 strömt Kühlwasser vom Kühlwassermantel des Kurbelgehäuses in den Kühlwasserraum 7 ein und durchströmt den Kühlwasserraum 7 bevorzugt in einer Zylinderkopfquerrichtung. Anschließend strömt das Kühlwasser durch eine im Zylinderkopfgehäuse angeordnete Auslaßöffnung 19 auf der Seite des Einlaßkanals 15 aus.

Zwischen Auslaßkanal 16 und Kammer 13 befindet sich ein Stegbereich 20. Diesen Stegbereich 20 durchsetzt eine von der auslaßseitigen Außenwand 4 des Zylinderkopfes 1 her ausgeführte und in etwa in Richtung der Querachse 18 verlaufende Kühlwasserbohrung 21, welche nach außen mit einer Kugel 23 bzw. einem Stopfen verschlossen ist und in den Kühlwasserraum 7 im Stegbereich 20 zwischen Auslaßkanal 16 und Kammer 13 mündet. Die Kühlwasserbohrung 21 ist durch einen Kühlwasserzulauf 22 mit dem Kühlwassermantel des Kurbelgehäuses verbunden. Durch den Kühlwasserzulauf 22, welcher den Zylinderkopfboden 2 durchsetzt, tritt Kühlwasser aus dem Zylindergehäuse über und gelangt über die Kühlwasserbohrung 21 in den Kühlwasserraum 7. Selbstverständlich ist auch ein anderer Mündungsbereich der Kühlwasserbohrung denkbar.

Um neben der reinen Strömungsverbindung zwischen der Kühlwasserbohrung 21 und der Kühlwasserzufuhr 22 eine verbesserte Kühlung des Auslaßkanals 16 oder auch anderer Einbauten zu erreichen, ist gemäß der Erfindung der Kühlwasserzulauf 22 als "kleiner Kühlwasserraum" durch Gießen hergestellt. Das Gießen erlaubt eine freie Gestaltung des Kühlwasserzulaufs 22, was demzufolge eine Erstreckung des Kühlwasserzulaufs 22 zumindest teilweise entlang der Außenseite des Auslaßkanals 16 ermöglicht, womit erreicht wird, daß dieser Bereich des Auslaßkanals 16 sowie die angrenzenden Bereiche des Zylinderkopfbodens 2 großflächig vom zufließenden Kühlwasser gekühlt werden. Der Kühlwasserzulauf 22 weist einen L-förmigen Querschnitt auf. Das in den Kühlwasserzulauf 22 eingesteuerte Wasser muß den Weg durch die Kühlwasserbohrung 21 nehmen. Diese gezielte Kühlung des schmalen Bereiches zwischen Auslaßkanal 16 und Zündkerzenkammer 13 und gleichzeitig der Außenseite des Auslaßkanals 16 ist von der Kühlung des übrigen Kühlwasserraumes 7 getrennt. Die Kühlwasserzufuhr in den Kühlwasserzulauf 22 hinein und innerhalb desselben ist in Fig. 2 mit Strömungspfeilen angedeutet.

Der Kühlwasserraum des Zylinderkopfes wird durch einen Hauptwasser- und einen von diesem getrennten Zusatzwasserkern hergestellt. Der Hauptwasserkern bildet den sich zwischen den Gaswechselkanälen bzw. Kammern erstreckenden Hauptwasserraum mit den Einlaßöffnungen und der davon getrennte Zusatzwasserkern bildet den Kühlwasserzulauf aus. Der Zusatzwasserkern ist als Kernleiste gestaltet, die im Kokillenunterteil eingelegt wird. Die Kühlwasserbohrung wird nach dem Gießen durch Bohren eingebracht. Es ist selbstverständlich möglich, den Wasserdurchsatz durch die Kühlwasserbohrung durch den Querschnitt des Kühlwasserzulaufs im Zylinderkopfboden zu steuern. Ferner ist durch das Gießen ein Ausnutzen des Kühlwasserzulaufs als "kleiner Kühlwasserraum" möglich. Desweiteren ermöglicht das Gießen eine individuelle Gestaltung des Kühlwasserzulaufs und dadurch eine Beeinflussung der partiell gewünschten Kühlwassermenge.

## Patentansprüche

1. Flüssigkeitsgekühlter Zylinderkopf (1) für eine mehrzylindrige Brennkraftmaschine mit einem Kühlwasserraum (7), der sich in Kühlwasserraumabschnitte gliedert, die jeweils einem Brennraum (8) zugeordnet sind und durch die Gaswechselkanäle (15, 16) und mindestens eine Kammer (13, 14) für eine Zündkerze und gegebenfalls eine Einspritzdüse verlaufen und die durch Einlaßöffnungen (17) und einen Kühlwasserzulauf (22) mit dem Kühlwassermantel des Kurbelgehäuses verbunden sind, wobei der Kühlwasserraum (7) und dessen Einlaßöffnungen (17) sowie der Kühlwasserzulauf (22) durch Gießen hergestellt werden und der Kühlwasserzulauf (22) sich zumindest teilweise entlang der Außenseite vom Auslaßkanal (16) erstreckt,
**dadurch gekennzeichnet,**
**daß** sich eine Kühlwasserbohrung (21) durch den Kühlwasserzulauf (22) in Querrichtung (18) des Zylinderkopfs (1) erstreckt und in den Kühlwasserraum (7) im Stegbereich (20) zwischen Auslaßkanal (16) und Zündkerzenkammer (13) mündet.

2. Flüssigkeitsgekühlter Zylinderkopf nach Anspruch 1
**dadurch gekennzeichnet,**
**daß** der Kühlwasserraum (7) durch zwei voneinander getrennte Wasserkerne hergestellt wird.

## Claims

1. A liquid-cooled cylinder head (1) for a multi-cylinder internal combustion engine with a coolant chamber (7) which is divided into coolant chamber sections, each of which is allocated to a combustion chamber (8), and through which run charge changing ducts (15, 16) and at least one chamber (13, 14) for a spark plug and, where applicable, an injection nozzle, and which are connected to the coolant jacket (7) of the crankcase by means of inlet openings (17) and the coolant supply duct (22), the coolant chamber (7) and its inlet openings (17) and the coolant supply duct (22) being manufactured by means of casting and the coolant supply duct (22) extending at least partly along the outside from the outlet duct (16),
**characterised in that**
a coolant hole (21) extends through the coolant supply (22) crosswise (18) in relation to the cylinder head (1) and flows into the coolant chamber (7) in the bridge area (20) between the outlet duct (16) and the spark plug chamber (13).

2. A liquid-cooled cylinder head in accordance with Claim 1,
**characterised in that**
the coolant chamber (7) is manufactured using two separate coolant cores.

## Revendications

1. Culasse (1) à refroidissement liquide, pour un moteur à combustion interne multicylindre, avec une enceinte à eau de refroidissement (7), se décomposant en des tronçons d'enceinte à eau de refroidissement, chacun associé à une chambre de combustion (8) et à travers lesquelles s'étendent des canaux d'échange de gaz (15, 16) et au moins une chambre (13, 14) destinée à une bougie d'allumage et, le cas échéant, un injecteur, et qui sont reliés, par des ouvertures d'admission (17) et une amenée d'eau de refroidissement (22), à l'enveloppe d'eau de refroidissement du vilebrequin, l'enceinte à eau de refroidissement (7) et ses ouvertures d'admission (17), ainsi que l'amenée d'eau de refroidissement (22) étant fabriquées par moulage de fonderie et l'amenée d'eau de refroidissement (22) s'étendant au moins partiellement le long du côté extérieur du canal d'échappement (16),
**caractérisée en ce qu'**
un perçage d'eau de refroidissement (21) s'étend à travers l'amenée d'eau de refroidissement (22), dans la direction transversale (18) de la culasse (1), et débouche dans l'enceinte à eau de refroidissement (7), dans la zone nervurée (20), constituée entre le canal d'échappement (16) et la chambre de bougie d'allumage (13).

2. Culasse à refroidissement liquide selon la revendication 1, caractérisée en ce que l'enceinte à eau de refroidissement (7) est fabriquée au moyen de deux noyaux à eau, séparés l'un de l'autre.
